# EUROPÄISCHE PATENTSCHRIFT

(11) **EP 0 548 489 B1**
(45) Veröffentlichungstag und Bekanntmachung des Hinweises auf die Patenterteilung: **14.06.1995**
(21) Anmeldenummer: 92117851.3
(22) Anmeldetag: 19.10.1992
(51) Int. Cl.: E05D 5/08, E05D 7/12

(54) **Türflugelwandung aus dünnwandigem Metallblech mit Scharniergehäuse**
A sheet metal door panel with hinge case
Paroi de porte en tôle mince avec boîtier de charnière

(30) Priorität: 24.12.1991 DE 4142988
(43) Veröffentlichungstag der Anmeldung: 30.06.1993
(73) Patentinhaber: MEPLA-WERKE LAUTENSCHLÄGER GmbH & Co. KG, D-64354 Reinheim (DE)
(72) Erfinder: Lautenschläger, Gerhard W., W-6101 Brensbach 1 - Wersau (DE)
(74) Vertreter: Helber, Friedrich G., Dipl.-Ing.

(56) Entgegenhaltungen:
- EP-A- 0 487 821
- DE-A- 3 722 950
- FR-A- 2 151 884
- FR-A- 2 204 211

## Beschreibung

Die Erfindung betrifft eine Türflügelwandung eines aus dünnwandigem Metallblech gebildeten Türflügels eines Möbelstucks mit einem Scharniergehäuse, das als versenkt in einer Ausnehmung in der Rückseite der Türflügelwandung montierter Einstecktopf ausgebildet ist und einen aus Metall hergestellten Topfteil aufweist, von dessen oberem Rand einstückig ein in der bestimmungsgemäß am Türflügel montierten Lage an die Ausnehmung im Türflügel anschließende Bereiche der Innenseite des Türflügels überdeckender Befestigungsflansch vortritt, dessen Rand zur Türflügel-Innenseite umgebogen ist, wodurch im Befestigungsflansch eine zur Türflügel-Innenseite offene flache Vertiefung gebildet wird, und mit einer zwischen dem Befestigungsflansch und der Türflügel-Innenseite angeordneten, am Türflügel befestigten Futterplatte aus Kunststoff, die durch eine nach Art eines Bajonettverschlusses durch Verdrehung des Topfteils relativ zur Futterplatte um eine rechtwinklig zur Türflügel-Innenseite verlaufende Drehachse über einen vorgegebenen Winkel in bzw. außer Verbindungseingriff bringbare Verriegelungseinrichtung lösbar mit dem Scharniergehäuse verbunden ist. Aus dem Dokument DE-A-3 722 950 ist zwar ein derartiges Scharniergehäuse für Türen aus Holzwerkstoff bekannt, das jedoch nicht für eine aus dünnwandigem Metallblech gebildete Türflügelwandung geeignet ist.

Die Ausbildung von als Türflügel-Anschlagteil dienenden, versenkt in einer Aussparung in der Innenseite eines Türflügels aus Holzwerkstoff eines Schranks befestigbaren Scharniergehäusen moderner Mehrgelenk-Möbelscharniere in dieser Form,d.h. als aus einem aus Metall hergestellten Topfteil mit einem Befestigungsflansch und einem nach Befestigung am bzw. im Türflügel praktisch nicht sichtbaren Futterteil aus Kunststoff zusammengesetztes Scharniergehäuse hat sich - gegenüber den früher überwiegend verwendeten Scharniergehäusen aus Kunststoff - in den letzten Jahren zunehmend durchgesetzt. Der entweder aus Metallblech im Stanz-Preßverfahren oder im Druckgußverfahren aus einer Metallegierung hergestellte Metallteil bestimmt also einerseits das Aussehen des Scharniergehäuses und gewährleistet andererseits die erforderliche hohe Beanspruchbarkeit, während der in montiertem Zustand nicht oder fast nicht sichtbare Kunststoff-Futterteil die genaue Ausrichtung des Metallteils in der Aussparung im Türflügel sicherstellt. Die Befestigung des Scharniergehäuses am Türflügel erfolgt durch eine oder zwei Befestigungsschrauben, welche angesenkte Befestigungsbohrungen im Befestigungsflansch des Metallteils und Aussparungen in dem darunterliegenden Teil des Kunststoff-Futterteils durchsetzen und entweder direkt in den Türflügel eingeschraubt sind oder in am Futterteil vorgesehene Befestigungszapfen eingreifen, welche ihrerseits in mit Abstand von der Aussparung für den Topfteil in das Holzmaterial des Türflügels eingebohrten Befestigungsbohrungen gehalten sind. Diese vorzugsweise einstückig an dem Futterteil angespritzten Befestigungszapfen sind mit Übermaß gegenüber dem lichten Durchmesser der Befestigungsbohrungen im Türflügel bemessen, so daß sie das montierte Scharniergehäuse fest mit dem Türflügel verbinden. Durch Ausbildung der Befestigungszapfen nach Art von Spreizdübeln, welche durch die eingeschraubten Befestigungsschrauben aufspreizbar sind, kann der feste Sitz des Scharniergehäuses am bzw. im Türflügel noch erhöht werden. Eine Demontage der Scharniergehäuse vom Türflügel ist aber durch Herausschrauben der Befestigungsschraube(n) möglich, da dann die Verbindung des Metallteils mit dem Futterteil gelöst wird. Allerdings ist dieser Schraubvorgang arbeitsaufwendig und bei mehrfachem Lösen und Wiederverbinden des Metallteils mit dem Futterteil können sich die Gewindegänge der Befestigungsschrauben in den Befestigungszapfen oder - wo diese fehlen - in den Wandungen der Befestigungsbohrungen im Türflügel ausarbeiten, so daß der feste Sitz und die sichere Halterung des Scharniergehäuses am Türflügel leidet. Als Beispiel für die bekannten Scharniergehäuse sei auf die aus den DE-PS'en 26 06 181 und 26 36 767 bekannten Einschlaggehäuse hingewiesen. Schneller und einfacher in Türflügeln aus Holzwerkstoffen zu montieren sind Scharniergehäuse der eingangs erwähnten Art (DE-A-3 722 950 und das erst im Prioritätsintervall der vorliegenden Anmeldung veröffentlichte Dokument EP 0487 821 A1).

Neben Möbeln aus Holzwerkstoff setzen sich für spezielle Falle aber in neuerer Zeit - z.B. im Bürobereich - zunehmend auch aus Metallblech hergestellte Möbel durch, wobei die Türflügel aus ästhetischen Gründen und zur Versteifung häufig zumindest im Randbereich doppelwandig ausgeführt sind. Scharniere mit den bekannten, für die Befestigung an hölzernen Türflügeln vorgesehenen Scharniergehäusen sind an solchen Metall-Türflügeln nicht anbringbar.

Der Erfindung liegt demgegenüber die Aufgabe zugrunde, die bekannten Scharniergehäuse so weiterzubilden, daß sie auch für den Anschlag von aus dünnwandigem Metallblech hergestellten Türflügeln am Korpus eines zugehörigen Schranks einsetzbar sind, wobei eine einfache und schnelle Montage und Demontage des Scharniergehäuses am bzw. vom Türflügel möglich sein soll.

Ausgehend von einem Scharniergehäuse der eingangs erwähnten Art wird diese Aufgabe erfindungsgemäß dadurch gelöst, daß die Ausnehmung eine zumindest über den größeren Teil ihres Umfangs kreisförmig begrenzte Ausstanzung in der Wandung des Türflügels ist, welche in der Wandung des Türflügels an zwei diametral gegenüberliegenden Seiten jeweils einen rechtwinklig zur benachbarten Türflügel-Begrenzungskante verlaufenden geradlinigen Begrenzungsabschnitt aufweist, deren lichter Abstand voneinander kleiner als der Durchmesser der verbleibenden kreisbogenförmig begrenzten Abschnitte der Ausstanzung ist, daß die auf der Innenseite der Wandung des Türflügels aufliegende und vom Befestigungsflansch überdeckte Futterplatte im Bereich der geradlinigen Begrenzungsabschnitte durch die Begrenzung der Ausstanzung hindurchgreift und an der im eingebauten Zustand korpusabgewandten Außenseite der Wandung verrastete radiale Vorsprünge aufweist, und daß der Topfteil in seinen in bestimmungsgemäßer Montagelage den geradlinigen Abschnitten der Ausstanzung gegenüberliegenden Bereichen seitlich abgeflacht ist, und in den seitlich abgeflachten Bereichen unterhalb des Befstigungsflanschs vom Topfteil jeweils wenigstens ein Riegelvorsprung radial vorsteht, die in einer relativ zur bestimmungsgemäßen Montagelage des Topfteils im Türflügel verdrehten Lage durch die Ausnehmung im Türflügel und der Futterplatte hindurchgesteckt und durch Verdrehung in die bestimmungsgemäße Montagelage in Verrastungseingriff unter die radialen Vorsprünge der Futterplatte gebracht sind.

Für die Montage wird das Scharniergehäuse dann derart verdreht angesetzt, daß die vom Topfteil vorstehenden Riegelvorsprünge durch die kreisbogenförmig begrenzten Bereiche der Ausstanzung hindurchgesteckt und dann - nach Verdrehung des Topfteils in die bestimmungsgemäße Montagelage - unterhalb der an die geradlinigen Begrenzungsabschnitte anschließenden Wandungsbereiche verriegelt sind.

Die radialen Vorsprünge der Futterplatte sind dann ebenfalls im Bereich der geradlinigen Begrenzungsabschnitte durch die Ausstanzung geführt, so daß die Riegelvorsprünge in der bestimmungsgemäßen Montagelage also nicht direkt, sondern über die radialen Vorsprünge der Futterplatte an der Türflügel-Wandung verriegelt sind. Somit wird in der bestimmungsgemäßen Montagelage gleichzeitig der Topfteil und die Futterplatte in der Ausstanzung festgelegt.

Eine weitere Festlegung der Futterplatte erfolgt zweckmäßig dadurch, daß mit Abstand von der den Topfteil des Scharniergehäuses aufnehmenden Ausstanzung in dem in der bestimmungsgemäßen Montagelage unter dem Befestigungsflansch liegenden Bereich der Wandung wenigstens eine weitere Ausstanzung geringeren Durchmessers vorgesehen ist, wobei die Futterplatte in dem über der weiteren Ausstanzung bzw. den weiteren Ausstanzungen liegenden Bereich(en) mit jeweils einem in die zugeordnete Ausstanzung passend eingesetzten Befestigungszapfen versehen ist. Diese Befestigungszapfen stellen einmal eine zusätzliche Verdrehsicherung für die Futterplatte dar. Durch Bemessung mit Übermaß gegenüber dem Durchmesser der weiteren Ausstanzung(en) kann auch eine kraftschlüssige Halterung in Abziehrichtung erreicht werden.

Anstelle der kraftschlüssigen Halterung der Befestigungszapfen kann jedoch auch eine formschlüssige Festlegung in der jeweils zugeordneten weiteren Ausstanzung erreicht werden, wenn der bzw. die Befestigungszapfen jeweils wenigstens eine in der bestimmungsgemäßen Montagelage an der der Innenseite der Türflügel-Wandung gegenüberliegenden Flachseite rastend anliegende federnde Rastnase aufweisen, die beim Hindurchstecken des jeweiligen Befestigungszapfens durch die zugeordnete Ausstanzung während des Befestigungsvorganges federnd zurückgedrängt werden und dann hinter der gegenüberliegenden Flachseite auffedern.

Die in der bestimmungsgemäßen Montagelage aneinander anliegenden Flächen der radialen Vorsprünge der Futterplatte und der Riegelvorsprünge des Topfteils sind in bezug auf die Wandung des Türflügels derart komplementär schräg geneigt ausgebildet, daß bei der Verdrehung des Topfteils von der Einsatzstellung in die bestimmungsgemäße Montagelage ein die Riegelvorsprünge und die radialen Vorsprünge gegen die Türflügel-Wandung verspannender Anzug entsteht. Dadurch wird eine spielfreie Festlegung des Scharniergehäuses im Türflügel sichergestellt.

In einer vorteilhaften Weiterbildung der Erfindung weist die Futterplatte wenigstens eine, teilweise über den Rand des Befestigungsflanschs nach außen vortretende und rechtwinklig zur Innenfläche der Türflügel-Wandung bewegliche und an ihrem freien Ende federnd in eine von der Innenfläche abgehobene Stellung geführte Zunge auf, welcher ein von der wandungszugewandten Unterseite des Befestigungsflanschs vortretender und in der bestimmungsgemäßen Montagelage am freien Ende der Zunge verrastender und ein Rückdrehen in die Einsetzlage verhindernder Vorsprung zugeordnet ist. Zweckmäßig ist dann an der Futterplatte ein das Verdrehen des Topfteils über die bestimmungsgemäße Montagelage hinaus verhindernder, mit dem von der Unterseite des Befestigungsflanschs vorstehenden Vorsprung zusammenwirkender Anschlag vorgesehen.

Die das Scharniergehäuse in der bestimmungsgemäßen Montagelage verriegelnde Zunge ist zweckmäßig ein aus dem Material der Futterplatte freigeschnittener integraler Teil der Futterplatte selbst.

Die Erfindung ist in der folgenden Beschreibung eines Ausführungsbeispiels in Verbindung mit der Zeichnung näher erläutert, und zwar zeigt:
- Fig. 1: eine perspektivische Ansicht eines Abschnitts eines doppelwandigen Türflügels mit an ihm befestigter Futterplatte und von der Futterplatte abgehoben dargestellter Topfteil;
- Fig. 2: eine in verkleinertem Maßstab gezeigte Draufsicht auf den korpusinneren Türflügel-Wandungsabschnitt, aus welchem die Form und Lage der Ausstanzungen für die Aufnahme des Scharniergehäuses ersichtlich ist,
- Fig. 3: eine Draufsicht auf den metallischen Topfteil des erfindungsgemäßen Scharniergehäuses;
- Fig. 4: eine Unteransicht des Topfteils;
- Fig. 5: eine Seitenansicht des Topfteils, gesehen in Richtung des Pfeils 5 in Fig. 3;
- Fig. 6: eine Schnittansicht, gesehen in Richtung der Pfeile 6-6 in Fig. 3;
- Fig. 7: eine Schnittansicht durch den Befestigungsflansch des Topfteils, gesehen in Richtung der Pfeile 7-7 in Fig. 3;
- Fig. 8: eine Draufsicht auf die Futterplatte des erfindungsgemäßen Scharniergehäuses;
- Fig. 9: eine Unteransicht der in Fig. 8 gezeigten Futterplatte;
- Fig. 10: eine Schnittansicht, gesehen in Richtung der Pfeile 10-10 in Fig. 8; und
- Fig. 11: eine Schnittansicht entlang der Schnittlinie 11-11 in Fig. 9.

Das in Figur 1 gezeigte, in seiner Gesamtheit mit 10 bezeichnete Scharniergehäuse setzt sich aus einem aus Metall hergestellten und nachstehend in Verbindung mit den Figuren 3 bis 7 noch näher erläuterten Topfteil 12 und einer in den Figuren 8 bis 11 im einzelnen gezeigten Futterplatte 14 aus Kunststoff zusammen. Das Scharniergehäuse 10 bildet den Türflügel-Anschlagteil eines - im übrigen nicht gezeigten - Gelenkscharniers, und zwar im speziellen Fall eines Viergelenkscharniers, mit welchem ein Türflügel aus Metallblech verschwenkbar an einem Schrankkorpus angelenkt wird.

Das Scharniergehäuse 10 ist nun für die versenkte Befestigung in einem solchen - in Fig. 1 gezeigten - doppelwandigen Türflügel-Randbereich 16 bestimmt, wobei mit 16a die bei geschlosenem Türflügel korpusinnere Wandung und mit 16b die äußere Wandung bezeichnet ist, welche durch die die seitliche Begrenzung des Türflügels bildende Stirnwand 16c in vorgegebenem Abstand gehalten sind, so daß zwischen der Wandung 16a und 16b ein Zwischenraum besteht.

Für die Befestigung des Scharniergehäuses 10 sind in der Wandung 16b die in Fig. 2 veranschaulichten Ausstanzungen vorgesehen, und zwar ein über den größeren Teil ihres Umfangs kreisförmig begrenzte Ausstanzung 18 in unmittelbarer Nähe der Stirnwand 16c des Türflügels und in größerem Abstand von der Stirnwand 16c zwei kreisförmige Ausstanzungen 20 geringeren Durchmessers. Die Ausstanzung 18 weist an zwei diametral gegenüberliegenden Seiten jeweils einen rechtwinklig zur benachbarten Begrenzungskante des Türflügels verlaufenden kurzen geradlinigen Begrenzungsabschnitt 18a auf, deren lichter Abstand 'a' voneinander kleiner als der Durchmesser 'd' der verbleibenden kreisbogenförmig begrenzten Abschnitte 18b der Ausstanzung 18 ist. Die weiteren Ausstanzungen 20 geringeren Durchmessers liegen symmetrisch zu der rechtwinklig zur Begrenzungskante des Türflügels verlaufenden Mittellinie der Ausstanzung 18.

Zur Befestigung des Scharniergehäuses 10 am Türflügel 16 wird nun zunächst die Futterplatte 14 in den Ausstanzungen 18, 20 befestigt, worauf der Topfteil 12 lösbar mit der Futterplatte 14 verrastet werden kann.

Der im gezeigten Fall im Druckgußverfahren aus Metall hergestellte Topfteil 12 weist an seinem oberen Rand eine in der bestimmungsgemäßen Lage am Türflügel 16 die an die Ausstanzung 18 anschließenden Bereiche der Wandung 16a überdeckenden Befestigungsflansch 22 auf. Der eigentliche Topfteil 12 hat, wie insbesondere in Fig. 4 erkennbar ist, die Form einer seitlich abgeflachten Wanne, die an ihren schmalen Endseiten in der Draufsicht kreisbogenförmig begrenzt ist, wobei der über die kreisbogenförmigen Begrenzungswände gemessene Durchmesser etwa dem zwischen den kreisförmig begrenzten Abschnitten 18b der Aussparung 18 gemessenen Durchmesser 'd' entspricht. Von den seitlich abgeflachten Begrenzungswänden des Topfteils springt mit Abstand vom Befestigungsflansch 22 jeweils ein Riegelvorsprung 24 vor, wobei der über die voneinander wegweisenden freien Begrenzungskanten der Riegelvorsprünge 24 gemessene Abstand ebenfalls dem Durchmesser 'd' der Aussparung 18 entspricht. Somit ist es möglich, den wannenförmigen Teil des Topfteils 12 in die Ausstanzung 18 einzusetzen, wenn die Riegelvorsprünge 24 beim Einsetzvorgang den kreisbogenförmig begrenzten Abschnitten 16b der Aussparung 18 gegenüberstehen. Wird der Topfteil nach dem Einsetzen in die bestimmungsgemäße Montagelage gedreht, werden die Riegelvorsprünge 24 unter die geradlinig begrenzten Abschnitte 18a der Aussparung 18 geführt und ein Zurückziehen des Scharniergehäuses aus der Ausstanzung 18 ist in dieser Lage nicht mehr möglich.

Von der Unterseite des Befestigungsflanschs 22 springt ein niedriger leistenartiger Vorsprung 26 vor, welcher Teil eines Verriegelungsmechanismus mit der unter dem Befestigungsflansch 22 auf der Wandung 16a angeordneten Futterplatte 14 ist. Die Futterplatte 14 entspricht in ihrer äußeren Begrenzung dem Befestigungsflansch 22, so daß sie in der bestimmungsgemäße Montagelage des Scharniergehäuses vollständig vom Befestigungsflansch 22 überdeckt ist. In dem den weiteren Aussparungen 20 in der Wandung 16a gegenüberliegenden Bereichen weist die Futterplatte jeweils einen Befestigungszapfen 28 auf, deren Durchmesser im wesentlichen gleich dem Durchmesser der Ausstanzung 20 ist, wobei jedoch am unteren Ende eines aus der Umfangswandung der Befestigungszapfen freigeschnittenen federnden Wandabschnitts jeweils eine Rastnase 30 vorgesehen ist, welche beim Eindrücken der Befestigungszapfen 28 in die Ausstanzung 20 auffedern, sobald die Futterplatte 14 ebenflächig auf der Wandung 16a aufliegt.

Eine zusätzliche Verriegelung der Futterplatte 14 erfolgt in der Ausstanzung 18, und zwar greift die Futterplatte im Bereich der seitlichen geradlinigen Begrenzungskanten 18a der Ausstanzung 18 durch die Ausstanzung hindurch und weist an den korpusabgewandten Flachseiten der Wandung 16a radial vortretende Vorsprünge 32 auf, welche die an die geradlinigen Begrenzungsabschnitte 18a anschließenden Bereiche der Wandung 16a verriegelnd untergreifen. Auf ihrer der eigentlichen Futterplatte gegenüberliegenden Stirnfläche 34 weisen die Riegelvorsprünge 32 eine Neigung auf, welche zusammen mit einer komplementär schrägen Neigung der zugeordneten Fläche der Riegelvorsprünge 24 des Topfteils 12 eine den Topfteil beim Verdrehen aus der Ansetzlage in die bestimmungsgemäße Montagelage mit der Wandung 16a verspannenden Anzug bewirkt, wobei dann gleichzeitig die Futterplatte 14 zwischen dem Begrenzungsflansch und der Wandung 16a eingespannt wird. Der mit dem leistenartigen Vorsprung 26 des Befestigungsflanschs 22 zusammenwirkende futterplattenseitige Teil des Verriegelungsmechanismus wird von einer aus dem Material der Futterplatte selbst freigeschnittenen federnden Zunge 36 gebildet, welche in Richtung zum Befestigungsflansch hochgebogen ist und beim Montagevorgang des Topfteils durch den Vorsprung 26 in Richtung zur Wandung 16 gedrängt wird, bis der Vorsprung 26 über das freie Ende der Zunge 36 hinwegtritt und diese dann hinter dem Vorsprung auffedert und den Topfteil 12 gegen Zurückdrehen verriegelt. Ein Weiterdrehen des Topfteils über die bestimmungsgemäße Montagelage hinaus wird durch einen von der Futterplatte nach oben vortretenden Anschlag 38 verhindert. Die Zunge 36 weist im Bereich ihres freien federnden Endes einen seitlichen Ansatz 36a auf, der etwas über den Rand des Befestigungsflanschs vortritt. Durch Druck auf diesen Ansatz 36a kann die Zunge aus ihrer den Vorsprung 26 verriegelnden Raststellung verdrängt werden, worauf dann der Topfteil 12 wieder zurückgedreht und demontiert werden kann.

## Patentansprüche

1. Türflügelwandung (16a) eines aus dünnwandigem Metallblech gebildeten Türflügels (16) eines Möbelstücks mit einem Scharniergehäuse (10), das als versenkt in einer Ausnehmung in der Rückseite der Türflügelwandung (16a) montierter Einstecktopf ausgebildet ist und einen aus Metall hergestellten Topfteil (12) aufweist, von dessen oberem Rand einstückig ein in der bestimmungsgemäß am Türflügel montierten Lage an die Ausnehmung im Türflügel anschließende Bereiche der Innenseite des Türflügels überdeckender Befestigungsflansch (22) vortritt, dessen Rand zur Türflügel-Innenseite umgebogen ist, wodurch im Befestigungsflansch (22) eine zur Türflügel-Innenseite offene flache Vertiefung gebildet wird, und mit einer zwischen dem Befestigungsflansch (22) und der Türflügel-Innenseite angeordneten, am Türflügel befestigten Futterplatte (14) aus Kunststoff, die durch eine nach Art eines Bajonettverschlusses durch Verdrehung des Topfteils (12) relativ zur Futterplatte um eine rechtwinklig zur Türflügel-Innenseite verlaufende Drehachse über einen vorgegebenen Winkel in bzw. außer Verbindungseingriff bringbare Verriegelungseinrichtung lösbar mit dem Scharniergehäuse (10) verbunden ist, wobei
die Ausnehmung eine zumindest über den größeren Teil ihres Umfangs kreisförmig begrenzte Ausstanzung (18) in der Wandung (16a) des Türflügels (16) ist, welche in der Wandung des Türflügels an zwei diametral gegenüberliegenden Seiten jeweils einen rechtwinklig zur benachbarten Türflügel-Begrenzungskante verlaufenden geradlinigen Begrenzungsabschnitt (18a) aufweist, deren lichter Abstand (a) voneinander kleiner als der Durchmesser (d) der verbleibenden kreisbogenförmig begrenzten Abschnitte (18b) der Ausstanzung ist,
daß die auf der Innenseite der Wandung (16a) des Türflügels aufliegende und vom Befestigungsflansch (22) überdeckte Futterplatte (14) im Bereich der geradlinigen Begrenzungsabschnitte (18a) durch die Begrenzung der Ausstanzung (18) hindurchgreift und an der im eingebauten Zustand korpusabgewandten Außenseite der Wandung (16a) verrastete radiale Vorsprünge (32) aufweist, und
daß der Topfteil in seinen in bestimmungsgemäßer Montagelage den geradlinigen Abschnitten (18a) der Ausstanzung (18) gegenüberliegenden Bereichen seitlich abgeflacht ist, und in den seitlich abgeflachten Bereichen unterhalb des Befestigungsflanschs (22) vom Topfteil (12) jeweils wenigstens ein Riegelvorsprung (24) radial vorsteht, die in einer relativ zur bestimmungsgemäßen Montagelage des Topfteils (12) im Türflügel verdrehten Lage durch die Ausnehmung im Türflügel (16) und der Futterplatte (14) hindurchgesteckt und durch Verdrehung in die bestimmungsgemäße Montagelage in Verrastungseingriff unter die radialen Vorsprünge (32) der Futterplatte (14) gebracht sind.

2. Türflügelwandung mit Scharniergehäuse nach Anspruch 1, dadurch gekennzeichnet, daß die radialen Vorsprünge (32) der Futterplatte (14) im Bereich der geradlinigen Begrenzungsabschnitte (18a) durch die Ausstanzung (18) geführt sind.

3. Türflügelwandung mit Scharniergehäuse nach Anspruch 1 oder 2, dadurch gekennzeichnet, daß mit Abstand von der den Topfteil (12) des Scharniergehäuses (10) aufnehmenden Ausstanzung (18) in dem in der bestimmungsgemäßen Montagelage unter dem Befestigungsflansch (22) liegenden Bereich der Wandung (16a) wenigstens eine weitere Ausstanzung (20) geringeren Durchmessers vorgesehen ist, und daß die Futterplatte (14) in dem über der weiteren Ausstanzung (20) bzw. den weiteren Ausstanzungen (20) liegenden Bereich(en) mit jeweils einem in die zugeordnete Ausstanzung (20) passend eingesetzten Befestigungszapfen (28) versehen ist.

4. Türflügelwandung mit Scharniergehäuse nach Anspruch 3, dadurch gekennzeichnet, daß der bzw. die Befestigungszapfen (28) jeweils wenigstens eine in der bestimmungsgemäßen Montagelage an der der Innenseite der Türflügel-Wandung gegenüberliegenden Flachseite rastend anliegende federnde Rastnase (30) aufweisen.

5. Türflügelwandung mit Scharniergehäuse nach einem der Ansprüche 1 bis 4, dadurch gekennzeichnet, daß die in der bestimmungsgemäßen Montagelage aneinander anliegenden Flächen der radialen Vorsprünge (32) der Futterplatte (14) und der Riegelvorsprünge (24) des Topfteils (12) in bezug auf die Wandung des Türflügels derart komplementär schräg geneigt ausgebildet sind, daß bei der Verdrehung des Topfteils (12) von der Einsetzstellung in die bestimmungsgemäße Montagelage ein in die Riegelvorsprünge (24) und die radialen Vorsprünge (32) gegen die Türflügel-Wandung (16a) verspannender Anzug entsteht.

6. Türflügelwandung mit Scharniergehäuse nach einem der Ansprüche 1 bis 5, dadurch gekennzeichnet, daß die Futterplatte (14) wenigstens eine, teilweise über den Rand des Befestigungsflanschs (22) nach außen vortretende und rechtwinklig zur Innenfläche der Türflügel-Wandung (16a) bewegliche und an ihrem freien Ende federnd in eine von der Innenfläche abgehobene Stellung geführte Zunge (36) aufweist, welcher ein von der wandungszugewandten Unterseite des Befestigungsflanschs (22) vortretender und in der bestimmungsgemäßen Montagelage am freien Ende der Zunge verrastender und ein Rückdrehen in die Einsetzlage verhindernder Vorsprung (26) zugeordnet ist.

7. Türflügelwandung mit Scharniergehäuse nach Anspruch 6, dadurch gekennzeichnet, daß die Futterplatte (14) einen das Verdrehen des Topfteils (12) über die bestimmungsgemäße Montagelage hinaus verhindernden, mit dem von der Unterseite des Befestigungsflanschs vorstehenden Vorsprung (26) zusammenwirkenden Anschlag (38) aufweist.

8. Türflügelwandung mit Scharniergehäuse nach Anspruch 6 oder 7, dadurch gekennzeichnet, daß die Zunge (36) ein aus dem Material der Futterplatte (14) freigeschnittener integraler Teil der Futterplatte (14) selbst ist.

## Claims

1. Wall (16a) of a door (16) formed of thin-walled sheet metal for a furniture piece, with a hinge housing (10) which is configured as a snap-in cup set in a recess in the back of the wall (16a) and has a cup portion (12) made of metal, from whose upper edge integrally extends a fastening flange (22) covering areas of the inside of the door adjacent the opening in the door when in the properly installed position on the door, and having its margin turned down toward the inside of the door thus forming in the fastening flange (22) a shallow recess facing the inside of the door, and having a liner plate (14) of plastic fastened to the door and disposed between the fastening flange (22) and the inside of the door, which is releasably joined to the hinge housing by a locking system in the manner of a bayonet lock which by rotating the cup portion (12) relative to the liner plate over a given angle about an axis at right angles to the inside of the door can be brought into and out of connecting engagement,
wherein the recess is a punched hole (18) in the wall (16a) of the door (16), circularly defined over the greater portion of its circumference, which has rectilinear portions (18a) in the wall of the door on two diametrically opposite sides and running at right angles to the adjacent defining edge of the door, whose distance apart (a) is less than the diameter (d) of the rest of the arcuately defined sections (18b) of the hole,
that the liner plate (14) lying on the inside of the wall (16a) of the door and covered by the fastening flange (22) reaches through the boundary of the punched hole (18) in the area of the rectilinear defining sections (18a) and has radial projections (32) caught on the outside of the wall (16a) facing away from the carcase in the installed state, and
that the cup portion is laterally flattened in its areas opposite the rectilinear sections (18a) of the punched hole (18) in the properly installed position, and in the laterally flattened areas below the fastening flange (22) at least one locking projection (24) projects radially from the cup portion (12), which in a position rotated relative to the properly installed position of the cup portion (12) in the door reach through the opening in the door (16) and the liner plate (14), and by rotation to the properly installed position are brought into locking engagement under the radial projections (32) of the liner plate (14).

2. Door wall with hinge housing according to claim 1, characterized in that the radial projections (32) of the liner plate (14) are brought through the punched hole (18) in the area of the rectilinear boundary sections (18a).

3. Door wall with hinge housing according to claim 1 or 2, characterized in that, at a distance from the punched hole (18) accommodating the cup portion (12) of the hinge housing (10), in the area of the wall (16a) that lies beneath the fastening flange (22), at least one additional punched hole (20) of lesser diameter is provided, and that the liner plate (14) is provided in the area(s) lying over the additional punched hole (20) or punched holes (20) is provided in each case with a stud (28) fitting into the associated punched hole (20).

4. Door wall with hinge housing according to claim 3, characterized in that the stud or studs (28) have each at least one catch projection (30) resiliently engaging the flat side opposite the inside of the door wall when in the proper installed position.

5. Door wall with hinge housing according to any one of claims 1 to 4, characterized in that the surfaces of the radial projections (32) of the liner plate (14) of the catch projections (24) of the cup portion (12), which lie against one another in the properly installed position, are configured at complementary angles with respect to the wall of the door, such that when the cup portion (12) is rotated from the position of insertion to the properly installed position, a pull develops, drawing the catch projections (24) and the radial projections (32) against the door wall (16a).

6. Door wall with hinge housing according to any one of claims 1 to 5, characterized in that the liner plate (14) has at least one tongue (36) projecting outwardly past the edge of the fastening flange (22) and movable at right angles to the inside surface of the door wall (16a) to a position lifted away from the inside surface, with which there is associated a projection (26) projecting from the bottom of the fastening flange (22) turned to the wall and, in the proper installed position, catching on the free end of the tongue and preventing [it] from being turned back to the position of insertion.

7. Door wall with hinge housing according to claim 6, characterized in that the liner plate (14) has an abutment (38) preventing the rotation of the cup portion (12) beyond the proper installed position and cooperating with the projection (26) projecting from the bottom of the fastening flange.

8. Door wall with hinge housing according to claim 6 or 7, characterized in that the tongue (36) is an integral part of the liner plate (14) cut free from the material of the liner plate (14).

## Revendications

1. Paroi (16a) d'un vantail de porte en tôle métallique mince (16) d'un meuble, comportant un boîtier de charnière (10) qui est constitué d'un pot enfichable monté encastré dans un évidement fait dans la face arrière de la paroi de vantail de porte (16a) et présente une partie pot en métal (12) du bord supérieur de laquelle part, en faisant corps avec elle, une bride de fixation (22) qui couvre des parties de la face intérieure du vantail de porte qui, dans la position montée prescrite sur le vantail de porte, sont contiguës à l'évidement de celui-ci, et dont le bord est replié vers la face intérieure du vantail de porte, de sorte que dans cette bride de fixation (22) est formé un creux peu profond débouchant vers la face intérieure du vantail de porte, et comportant en outre une plaque fourrure en plastique (14) placée entre la bride de fixation (22) et la face intérieure du vantail de porte et fixée au vantail de porte qui est jointe de manière démontable au boîtier de charnière (10) par un dispositif de verrouillage qui peut être mis en et hors prise de jonction à la manière d'un accouplement à baïonnette par rotation d'un angle fixé de la partie pot (12) par rapport à la plaque fourrure autour d'un axe perpendiculaire à la face intérieure du vantail de porte,
dans laquelle
l'évidement est une découpure (18) faite dans la paroi (16a) du vantail de porte (16) qui a une limite circulaire au moins sur la majeure partie de sa circonférence et présente dans la paroi du vantail de porte, sur chacun de deux côtés diamétralement opposés, une partie limite rectiligne (18a) s'étendant perpendiculairement au bord limite voisin du vantail de porte, la distance (a) entra les deux parties limites (18a) étant inférieure au diamètre (d) des parties limites restantes en arc de cercle (18b) de la découpure,
la plaque fourrure (14) appliquée sur la face intérieure de la paroi (16a) du vantail de porte et couverte par la bride de fixation (22) traverse en étant en prise avec elle la limite de la découpure (18) dans la zone des parties limites rectilignes (18a) et présente des saillies radiales (32) encliquetées sur la face extérieure de la paroi (16a) opposée au corps à l'état monté, et
la partie pot est en position de montage prescrite aplatie latéralement dans ses zones opposées aux parties rectilignes (18a) de la découpure (18), et dans chacune des zones aplaties latéralement fait salle radialement de la partie pot (12) sous la bride de fixation (22) au moins une saillie verrou (24) qui, dans une position qui a tournée par rapport à la position de montage prescrite de la partie pot (12) dans le vantail de porte, traverse l'évidement du vantail de porte (16) et de la plaque fourrure (14) et, par rotation jusqu'à la position de montage prescrite, est mise en prise d'encliquetage sous les salles radiales (32) de la plaque fourrure (14).

2. Paroi de vantail de porte comportant un boîtier de charnière selon la revendication 1, caractérisée par le fait que les saillies radiales (32) de la plaque fourrure (14) sont dans la zone des parties limites rectilignes (18a) guidées par la découpure (18).

3. Paroi de vantail de porte comportant un boîtier de charnière selon l'une des revendications 1 et 2, caractérisée par le fait qu'à une certaine distance de la découpure (18) recevant la partie pot (12) du boîtier de charnière (10), est prévue, dans la zone de la paroi (16a) située, dans la position de montage prescrite, sous la bride de fixation (22), au moins une autre découpure (20) de plus petit diamètre, et que la plaque fourrure (14) est pourvue, dans la zone située au-dessus de l'autre découpure (20) ou dans chacune des zones situées au-dessus des autres découpures (20), d'un tenon de fixation (28) engagé ajusté dans la découpure (20).

4. Paroi de vantail de porte comportant un boîtier de charnière selon la revendication 3, caractérisée par le fait que le tenon de fixation ou chacun des tenons de fixation (28) présente au moins un ergot élastique d'encliquetage (30) qui, dans la position de montage prescrite, s'appuie avec encliquetage sur la face plane opposée à la face intérieure de la paroi de vantail de porte.

5. Paroi de vantail de porte comportant un boîtier de charnière selon l'une des revendications 1 à 4, caractérisée par le fait que les surfaces appliquées l'une contre l'autre dans la position de montage prescrite des saillies radiales (32) de la plaque fourrure (14) et des salles verrous (24) de la partie pot (12) sont inclinées de façon complémentaire par rapport à la paroi du vantail de porte de façon telle que, lors de la rotation de la partie pot (12) de sa position d'introduction à sa position de montage prescrite, ait lieu un serrage serrant les saillies verrous (24) et les saillies radiales (32) contre la paroi de vantail de porte (16a).

6. Paroi de vantail de porte comportant un boîtier de charnière selon l'une des revendications 1 à 5, caractérisée par le fait que la plaque fourrure (14) présente au moins une languette (36) dépassant en partie le bord de la bride de fixation (22) vers l'extérieur, mobile perpendiculairement à la face intérieure de la paroi de vantail de porte, conduite élastiquement à son extrémité libre dans une position soulevée de ladite face intérieure, et à laquelle est associée une saillie (26) saillant de la face inférieure, dirigée vers la paroi, de la bride de fixation (22), s'encliquetant, dans la position de montage prescrite, sur l'extrémité libre de la languette et empéchant une rotation en arrière vers la position d'introduction.

7. Paroi de vantail de porte comportant un boîtier de charnière selon la revendication 6, caractérisée par le fait que la plaque fourrure (14) présente une butée (38) empêchant la rotation de la partie pot (12) au-delà de la position de montage prescrite et coopérant avec la saillie (26) saillant de la face inférieure de la bride de fixation.

8. Paroi de vantail de porte comportant un boîtier de charnière selon l'une des revendications 6 et 7, caractérisée par le fait que la languette (36) est une partie intégrante de la plaque fourrure (14) dégagée par entaille de la matière de celle-ci.
